# EUROPÄISCHE PATENTSCHRIFT

(11) **EP 3 124 387 B1**
(45) Veröffentlichungstag und Bekanntmachung des Hinweises auf die Patenterteilung: **21.02.2018**
(21) Anmeldenummer: 15179067.2
(22) Anmeldetag: 30.07.2015
(51) Int. Cl.: B65B 9/04, B65B 41/14

(54) **TIEFZIEHVERPACKUNGSMASCHINE**
DEEP DRAW PACKAGING MACHINE
MACHINE D'EMBALLAGE PAR EMBOUTISSAGE

(43) Veröffentlichungstag der Anmeldung: 01.02.2017
(73) Patentinhaber: MULTIVAC Sepp Haggenmüller SE & Co. KG, 87787 Wolfertschwenden (DE)
(72) Erfinder: LAU, Christian, 88178 Heimenkirch (DE); EHRMANN, Elmar, 87730 Bad Grönenbach (DE)
(74) Vertreter: Grünecker Patent- und Rechtsanwälte PartG mbB

(56) Entgegenhaltungen:
- EP-A1- 2 522 581
- EP-A1- 2 857 317
- CH-A- 546 173
- DE-A1- 2 827 885

## Beschreibung

Die Erfindung bezieht sich auf eine Tiefziehverpackungsmaschine gemäß dem Oberbegriff des Anspruchs 1.

DE 10 2006 006 523 A1 offenbart eine Tiefziehverpackungsmaschine mit mehreren Transportmitteln in Form von Transportketten, auch Klammerketten genannt. Eine Unterfolienbahn wird in einem vorderen Bereich von einer ersten Klammerkette bis an einen Übergangsbereich transportiert und dort von einer zweiten Klammerkette aufgenommen und entlang eines hinteren Bereichs der Tiefziehverpackungsmaschine bis zu einer Schneidstation weitertransportiert. Nachteilig ist bei einer solchen Tiefziehverpackungsmaschine, dass die Klammerkette im Einlegebereich bzw. in einer Einlegestation von Produkten verschmutzt werden kann und eine aufwendige Reinigung die Folge sein kann. Aus EP-A-2 857 317 ist eine Tiefziehverpackungsmaschine gemäß dem Oberbegriff des Anspruchs 1 bekannt. Aufgabe der vorliegenden Erfindung ist es, eine verbesserte Tiefziehverpackungsmaschine zur Verfügung zu stellen, die ein Verschmutzen von Klammerketten minimiert oder die Kontamination von Produkten durch verschmutzte Klammerketten verhindert.

Diese Aufgabe wird gelöst durch eine Tiefziehverpackungsmaschine mit den Merkmalen des Anspruchs 1. Vorteilhafte Weiterbildungen der Erfindung sind in den Unteransprüchen angegeben.

Die erfindungsgemäße Tiefziehverpackungsmaschine umfasst eine Formstation, eine Einlegestation, eine Siegelstation und eine Schneidstation sowie eine Folientransporteinrichtung mit wenigstens einer Klammerkette zum Transportieren einer Unterfolienbahn in einer Produktionsrichtung, wobei ungeformte Bereiche der Unterfolienbahn in einer horizontalen Folienebene entlang der Stationen bewegbar sind und wobei eine erste Kettenführungsvorrichtung eines oberen Kettentrums der Klammerkette in einer oberen Kettenführungsebene im Bereich der Formstation, der Siegelstation und der Schneidstation vorgesehen ist. Die erfindungsgemäße Tiefziehverpackungsmaschine zeichnet sich dadurch aus, dass eine zweite Kettenführungsvorrichtung des oberen Kettentrums der Klammerkette in einer unteren Kettenführungsebene im Bereich der Einlegestation vorgesehen ist. Dies ermöglicht einen Einlegebereich ohne eine Klammerkette am Rand der Unterfolienbahn, so dass es nicht zu einer Verschmutzung der Klammerkette beim Füllen oder Einlegen von beispielsweise flüssigen oder pastösen Produkten oder marinierten Fleischstücken kommt. Bei medizinischen Produkten wird die Gefahr einer Kontamination der Produkte durch Schmierstoffe an der Klammerkette reduziert, da die Klammerkette nicht mit der Unterfolienbahn im Bereich der Produktzuführung in Kontakt steht.

Vorzugsweise liegt die untere Kettenführungsebene tiefer als eine Unterseite von in die Unterfolienbahn geformten Mulden, um einen möglichst großen Abstand zwischen Unterfolienbahn und der Klammerkette zu erzeugen.

Bevorzugt ist die untere Kettenführungsebene parallel zur oberen Kettenführungsebene, um eine einfache Konstruktionsweise zu ermöglichen.

In einer besonders vorteilhaften Ausführung ist eine erste Kettenumlenkvorrichtung stromabwärts nach der Formstation vorgesehen, um das obere Kettentrum von der oberen Kettenführungsebene in die untere Kettenführungsebene umzulenken. So ist ein sicheres Halten der Unterfolienbahn im Bereich der Formstation gewährleistet.

Dabei ist vorzugsweise eine zweite Kettenumlenkvorrichtung stromaufwärts vor der Siegelstation vorgesehen, um das obere Kettentrum von der unteren Kettenführungsebene in die obere Kettenführungsebene umzulenken. So ist ein sicheres Halten der Unterfolienbahn und/oder Oberfolienbahn im Bereich der Siegelstation gewährleistet.

Bevorzugt ist das obere Kettentrum, das innerhalb der Einlegestation parallel zur Folientransportebene ausgerichtet ist, mittels einer Abdeckung von oben gegen Verschmutzung geschützt oder von einem Tunnel umschlossen, um ein Verschmutzen des oberen Kettentrums der Klammerkette im Bereich der Einlegestation durch seitlich der Unterfolienbahn nach unten fallende oder tropfende Produktreste zu verhindern.

Dabei ist vorzugsweise auch das untere Kettentrum, das innerhalb der Einlegestation parallel zur Folientransportebene ausgerichtet ist, mittels einer Abdeckung von oben gegen Verschmutzung geschützt oder von einem Tunnel umschlossen.

Der Tunnel ist z.B. einteilig oder mehrteilig ausgeführt und weist bevorzugt an seiner Unterseite Reinigungsöffnungen auf.

Im Folgenden werden Ausführungsformen der Erfindung durch die nachfolgenden Figuren erläutert. Dabei zeigen:
- Fig. 1: eine schematische Seitenansicht einer erfindungsgemäßen Tiefziehverpackungsmaschine,
- Fig. 2: eine schematische Ansicht der Folientransporteinrichtung,
- Fig. 3: eine Schnittansicht der unteren Kettenführungsvorrichtung mit einer Abdeckung und
- Fig. 4: eine weitere Ausführungsform der Abdeckung.

Fig. 1 zeigt in schematischer Ansicht eine erfindungsgemäße Tiefziehverpackungsmaschine 1. Diese Tiefziehverpackungsmaschine 1 weist eine Formstation 2, eine Einlegestation 3, eine Siegelstation 4, eine Schneidstation 5 mit einer Querschneideeinrichtung 5a und eine Längsschneideeinrichtung 5b auf, die in dieser Reihenfolge in einer Produktionsrichtung R an einem Maschinengestell 6 angeordnet sind. Eingangsseitig befindet sich an dem Maschinengestell 6 eine Zufuhrrolle 7, von der eine Unterfolienbahn 8 abgezogen wird. Im Bereich der Siegelstation 3 ist ein Materialspeicher 9 vorgesehen, von dem eine Oberfolienbahn 10 abgezogen wird. Ausgangsseitig ist an der Tiefziehverpackungsmaschine 1 eine Abfuhreinrichtung 11 in Form eines Transportbandes vorgesehen, mit der fertige, vereinzelte Verpackungen 12 abtransportiert werden. Ferner weist die Tiefziehverpackungsmaschine 1 eine Folientransporteinrichtung 13 auf, die die Unterfolienbahn 8 ergreift und in einem Hauptarbeitstakt taktweise in einer Folienebene E in der Produktionsrichtung R weitertransportiert. Die Folientransporteinrichtung 13 kann zum Beispiel durch eine oder mehrere seitlich der Unterfolienbahn 8 angeordnete Klammerketten 14 realisiert sein.

In der dargestellten Ausführungsform ist die Formstation 2 als eine Tiefziehstation ausgebildet, in der in die Unterfolienbahn 8 durch Tiefziehen Mulden 15 geformt werden. Dabei kann die Formstation 2 derart ausgebildet sein, dass in der Richtung senkrecht zur Produktionsrichtung R mehrere Mulden nebeneinander gebildet werden. In der Einlegestation 3 werden Produkte 16 in die Mulden 15 eingelegt bzw. die Mulden 15 mit dem Produkt 16 befüllt. Die Mulden 15 weisen eine Unterseite 15a auf.

Die Siegelstation 4 verfügt über eine verschließbare Kammer 17, in der die Atmosphäre in den Mulden 15 vor dem Versiegeln zum Beispiel durch Gasspülen mit einem Austauschgas oder mit einem Austausch-Gasgemisch ersetzt werden kann.

Die Querschneideeinrichtung 5a ist als Stanze ausgebildet, die die Unterfolienbahn 8 und die Oberfolienbahn 10 in einer Richtung quer zur Produktionsrichtung R zwischen benachbarten Mulden 15 durchtrennt. Dabei arbeitet die Querschneideeinrichtung 5a derart, dass die Unterfolienbahn 8 nicht über die gesamte Breite aufgeteilt wird, sondern zumindest in einem Randbereich nicht durchtrennt wird. Dies ermöglicht einen kontrollierten Weitertransport durch die Folientransporteinrichtung 13.

Die Längsschneideeinrichtung 5b ist in der dargestellten Ausführungsform als eine Messeranordnung ausgebildet, mit der die Unterfolienbahn 8 und die Oberfolienbahn 10 zwischen benachbarten Mulden 15 und am seitlichen Rand der Unterfolienbahn 8 durchtrennt werden, so dass hinter der Längsschneideeinrichtung 5b vereinzelte Verpackungen 12 vorliegen.

Die Tiefziehverpackungsmaschine 1 verfügt ferner über eine Steuerung 18. Sie hat die Aufgabe, die in der Tiefziehverpackungsmaschine 1 ablaufenden Prozesse zu steuern und zu überwachen. Eine Anzeigevorrichtung 19 mit Bedienelementen 20 dient zum Visualisieren bzw. Beeinflussen der Prozessabläufe in der Tiefziehverpackungsmaschine 1 für bzw. durch einen Bediener.

Fig. 2 zeigt eine schematische Ansicht der Folientransporteinrichtung 13 mit einer ersten Klammerkette 14 und einer zweiten parallel dazu angeordneten zweiten Klammerkette 21, die dazu konfiguriert sind, die Unterfolienbahn 8 beidseitig in den Bereichen der Formstation 2, der Siegelstation 4 und der Schneidstation 5 zu halten und entlang der Produktionsrichtung R zu transportieren. Die horizontale Folienebene E wird durch die nicht geformten Bereiche, nämlich außerhalb der Mulden 15, der Unterfolienbahn 8 definiert. Diese Folienebene E liegt auch im Bereich der Einlegestation 3 vor, auch wenn dort die Klammerketten 14, 21 die Unterfolienbahn 8 nicht halten.

Die Klammerketten 14, 21 weisen jeweils ein oberes Kettentrum 22 auf, das in Produktionsrichtung R mittels eines motorischen Antriebs 23 am Ende der Folientransporteinrichtung 13 bewegt wird. Analog weisen die Klammerketten 14, 21 ein unteres Kettentrum 24 auf, das entgegen der Produktionsrichtung R vom Ende bis zum Anfang hin zurückbewegt wird.

In den Bereichen der Formstation 2, der Siegelstation 4 und der Schneidstation 5 ist eine erste Kettenführungsvorrichtung 25 in einer oberen Kettenführungsebene OE vorgesehen. Im Bereich der Einlegestation 3 ist eine zweite Kettenführungsvorrichtung 26 in einer tiefer als die obere Kettenführungsebene OE liegenden unteren Kettenführungsebene UE vorgesehen. Am Übergang von der ersten Kettenführungsvorrichtung 25 der Formstation 2 zur zweiten Kettenführungsvorrichtung 26 der Einlegestation 3 ist eine erste Kettenumlenkvorrichtung 27 und am Übergang von der zweiten Kettenführungsvorrichtung 26 zur ersten Kettenführungsvorrichtung 25 ist eine zweite Kettenumlenkvorrichtung 28 vorgesehen. Dabei wird das obere Kettentrum 14 mittels mehrerer Umlenkräder 29 von einer horizontalen Richtung in eine beispielsweise vertikale Richtung und umgekehrt umgelenkt, so dass der dargestellte Kettenverlauf ausführbar ist.

An der zweiten Kettenführungsvorrichtung 26 in der unteren Kettenführungsebene UE ist eine Abdeckung 30 vorgesehen, um das obere Kettentrum 14 innerhalb der Einlegestation 3 gegen von oben kommende Produktreste zu schützen.

Fig. 3 zeigt in einer Schnittansicht in Produktionsrichtung R der zweiten Kettenführungsvorrichtung 26 eine erste Variante der Abdeckung 30 in Form einer U-förmig geformten Abdeckhaube 31, so dass Produktreste und Reinigungsmittel leicht seitlich ablaufen können. Die Abdeckhaube 31 ist mittels eines Halters 34 an der zweiten Kettenführungsvorrichtung 26 angebracht. Alternativ kann die Abdeckhaube 31 am Maschinengestell 6 angebracht sein.

Fig. 4 zeigt eine zweite Variante der Abdeckung 30 in Form eines rohrförmigen Tunnels 32. Der Tunnel 32 weist an seiner Unterseite 32a mehrere Reinigungsöffnungen 33 auf, durch die Reinigungsflüssigkeit im Inneren des Tunnels 32 leichter ablaufen kann. Die Verbindung zwischen dem Tunnel 32 und der zweiten Kettenführungsvorrichtung 26 ist mittels des Halters 34 realisiert. Auch hier kann der Tunnel 32 alternativ am Maschinengestell 6 angebracht sein.

Wenn die Klammerkette 14, 21 an der ersten Kettenumlenkvorrichtung 27 die obere Kettenführungsebene OE verlässt, wird die bis dahin von ihr erfasste bzw. geklammerte Unterfolienbahn 8 freigegeben, z.B. durch Öffnen der Klammern 35. Wenn die Klammerkette 14, 21 an der zweiten Kettenumlenkvorrichtung 28 wieder die obere Kettenführungsebene erreicht, ergreift sie die Unterfolienbahn 8 wieder, insbesondere durch Schließen der Klammern 35.

## Patentansprüche

1. Tiefziehverpackungsmaschine (1), umfassend eine Formstation (2), eine Einlegestation (3), eine Siegelstation (4) und eine Schneidstation (5) sowie eine Folientransporteinrichtung (13) mit wenigstens einer Klammerkette (14) zum Transportieren einer Unterfolienbahn (8) in einer Produktionsrichtung (R), wobei ungeformte Bereiche der Unterfolienbahn (8) in einer horizontalen Folienebene (E) entlang der Stationen (2, 3, 4, 5) bewegbar sind und wobei eine erste Kettenführungsvorrichtung (25) eines oberen Kettentrums (22) der Klammerkette (14) in einer oberen Kettenführungsebene (OE) im Bereich der Formstation (2), der Siegelstation (4) und der Schneidstation (5) vorgesehen ist, **dadurch gekennzeichnet, dass** eine zweite Kettenführungsvorrichtung (26) des oberen Kettentrums (22) der Klammerkette (14) in einer unteren Kettenführungsebene (UE) im Bereich der Einlegestation (3) vorgesehen ist, wobei die untere Kettenführungsebene (UE) tiefer liegt als die obere Kettenführungsebene (OE).

2. Tiefziehverpackungsmaschine nach Anspruch 1, **dadurch gekennzeichnet, dass** die untere Kettenführungsebene (UE) tiefer liegt als eine Unterseite (15a) von in die Unterfolienbahn (8) geformten Mulden (15).

3. Tiefziehverpackungsmaschine nach einem der vorangehenden Ansprüche, **dadurch gekennzeichnet, dass** die untere Kettenführungsebene (UE) parallel zur oberen Kettenführungsebene (OE) ist.

4. Tiefziehverpackungsmaschine nach einem der vorangehenden Ansprüche, **dadurch gekennzeichnet, dass** eine erste Kettenumlenkvorrichtung (27) stromabwärts nach der Formstation (2) vorgesehen ist, um das obere Kettentrum (22) von der oberen Kettenführungsebene (OE) in die untere Kettenführungsebene (UE) umzulenken.

5. Tiefziehverpackungsmaschine nach Anspruch 4, **dadurch gekennzeichnet, dass** eine zweite Kettenumlenkvorrichtung (28) stromaufwärts vor der Siegelstation (3) vorgesehen ist, um das obere Kettentrum (22) von der unteren Kettenführungsebene (UE) in die obere Kettenführungsebene (OE) umzulenken.

6. Tiefziehverpackungsmaschine nach einem der vorangehenden Ansprüche, **dadurch gekennzeichnet, dass** das obere Kettentrum (22), das innerhalb der Einlegestation (3) parallel zur Folientransportebene (E) ausgerichtet ist, mittels einer Abdeckung (31) von oben gegen Verschmutzung geschützt oder von einem Tunnel (32) umschlossen ist.

7. Tiefziehverpackungsmaschine nach Anspruch 6, **dadurch gekennzeichnet, dass** auch das untere Kettentrum (24), das innerhalb der Einlegestation (3) parallel zur Folientransportebene (E) ausgerichtet ist, mittels einer Abdeckung (31) von oben gegen Verschmutzung geschützt oder von einem Tunnel (32) umschlossen ist.

8. Tiefziehverpackungsmaschine nach Anspruch 6 oder 7, **dadurch gekennzeichnet, dass** der Tunnel (32) einteilig oder mehrteilig ausgeführt ist.

9. Tiefziehverpackungsmaschine nach Anspruch 8, **dadurch gekennzeichnet, dass** der Tunnel (32) an seiner Unterseite (32a) Reinigungsöffnungen (34) aufweist.

## Claims

1. Thermo-forming packaging machine (1) comprising a forming station (2), a loading station (3), a sealing station (4) and a cutting station (5) as well as a film transport device (13) with at least one clamp chain (14) for transporting a lower film web (8) in a direction of production (R), where unformed portions of said lower film web (8) are movable in a horizontal film plane (E) along said stations (2, 3, 4, 5) and where a first chain guide device (25) of an upper chain run (22) of said clamp chain (14) is provided in an upper chain guide plane (OE) in the region of said forming station (2), said sealing station (4) and said cutting station (5), **characterized in that** a second chain guide device (26) of said upper chain run (22) of said clamp chain (14) is provided in a lower chain guide plane (UE) in the region of said loading station (3), where said lower chain guide plane (UE) is disposed lower than said upper chain guide plane (OE).

2. Thermo-forming packaging machine according to claim 1, **characterized in that** said lower chain guide plane (UE) is disposed lower than an underside (15a) of trays (15) formed into said lower film web (8).

3. Thermo-forming packaging machine according to one of the preceding claims, **characterized in that** said lower chain guide plane (UE) is parallel to said upper chain guide plane (OE).

4. Thermo-forming packaging machine according to one of the preceding claims, **characterized in that** a first chain deflection device (27) is provided downstream following said forming station (2) to deflect said upper chain run (22) from said upper chain guide plane (OE) to said lower chain guide plane (UE).

5. Thermo-forming packaging machine according to claim 4, **characterized in that** a second chain deflection device (28) is provided upstream before said sealing station (3) in order to deflect said upper chain run (22) from said lower chain guide plane (UE) to said upper chain guide plane (OE).

6. Thermo-forming packaging machine according to one of the preceding claims, **characterized in that** said upper chain run (22), which within said loading station (3) is oriented parallel to said film transport plane (E), is protected by a cover (31) from above against fouling or enclosed by a tunnel (32).

7. Thermo-forming packaging machine according to claim 6, **characterized in that** also said lower chain run (24), which within said loading station (3) is oriented parallel to said film transport plane (E), is protected by a cover (31) from above against fouling or enclosed by a tunnel (32).

8. Thermo-forming packaging machine according to claim 6 or 7, **characterized in that** said tunnel (32) is configured as being made in one part or several parts.

9. Thermo-forming packaging machine according to claim 8, **characterized in that** said tunnel (32) on its underside (32a) comprises cleaning openings (34).

## Revendications

1. Machine d'emballage par emboutissage ou thermoformage (10) comprenant un poste de formage (2), un poste de dépose d'alimentation (3), un poste de scellage (4) et un poste de coupe (5), ainsi qu'un dispositif de transport de feuille (13) avec au moins une chaîne à pinces (14) pour transporter une bande de feuille inférieure (8) dans une direction de production (R), des zones non déformées de la bande de feuille inférieure (8) étant déplaçables dans un plan de feuille (E) horizontal le long des postes (2, 3, 4, 5), et un premier dispositif de guidage de chaîne (25) d'un premier brin de chaîne supérieur (22) de la chaîne à pinces (14) étant prévu dans un plan de guidage de chaîne supérieur (OE) dans la zone du poste de formage (2), du poste de scellage (4) et du poste de découpage (5), **caractérisée en ce qu'**il est prévu un deuxième dispositif de guidage de chaîne (26) du brin de chaîne supérieur (22) de la chaîne à pinces (14) dans un plan de guidage de chaîne inférieur (UE) dans la zone du poste de dépose d'alimentation (3), le plan de guidage de chaîne inférieur (UE) étant situé à une profondeur inférieure à celle du plan de guidage de chaîne supérieur (OE).

2. Machine d'emballage par emboutissage ou thermoformage selon la revendication 1, **caractérisée en ce que** le plan de guidage de chaîne inférieur (UE) est situé à une profondeur inférieure à celle d'un côté inférieur (15a) de cavités (15) ayant été formées dans la bande de feuille inférieure (8).

3. Machine d'emballage par emboutissage ou thermoformage selon l'une des revendications précédentes, **caractérisée en ce que** le plan de guidage de chaîne inférieur (UE) est parallèle au plan de guidage de chaîne supérieur (OE).

4. Machine d'emballage par emboutissage ou thermoformage selon l'une des revendications précédentes, **caractérisée en ce qu'**un premier dispositif de déviation de chaîne (27) est prévu en aval après le poste de formage (2), en vue de dévier le brin de chaîne supérieur (22), à partir du plan de guidage de chaîne supérieur (OE), vers le plan de guidage de chaîne inférieur (UE).

5. Machine d'emballage par emboutissage ou thermoformage selon la revendication 4, **caractérisée en ce qu'**un deuxième dispositif de déviation de chaîne (28) est prévu en amont avant le poste de scellage (3), en vue de dévier le brin de chaîne supérieur (22), à partir du plan de guidage de chaîne inférieur (UE), vers le plan de guidage de chaîne supérieur (OE).

6. Machine d'emballage par emboutissage ou thermoformage selon l'une des revendications précédentes, **caractérisée en ce que** le brin de chaîne supérieur (22), qui à l'intérieur du poste de dépose d'alimentation (3) est orienté parallèlement au plan de transport de feuille (E), est protégé par le haut contre l'encrassement, à l'aide d'un recouvrement (31), ou est entouré par un tunnel (32).

7. Machine d'emballage par emboutissage ou thermoformage selon la revendication 6, **caractérisée en ce que** le brin de chaîne inférieur (24), qui à l'intérieur du poste de dépose d'alimentation (3) est orienté parallèlement au plan de transport de feuille (E), est protégé par le haut contre l'encrassement, à l'aide d'un recouvrement (31), ou est entouré par un tunnel (32).

8. Machine d'emballage par emboutissage ou thermoformage selon la revendication 6 ou la revendication 7, **caractérisée en ce que** le tunnel (32) est d'une réalisation d'un seul tenant ou en plusieurs parties.

9. Machine d'emballage par emboutissage ou thermoformage selon la revendication 8, **caractérisée en ce que** le tunnel (32) présente sur son côté inférieur (32a), des ouvertures de nettoyage (33).
